# EUROPÄISCHE PATENTSCHRIFT

(11) **EP 1 345 834 B1**
(45) Veröffentlichungstag und Bekanntmachung des Hinweises auf die Patenterteilung: **06.04.2005**
(21) Anmeldenummer: 01271995.1
(22) Anmeldetag: 06.12.2001
(51) Int. Cl.: B65H 23/24, B65H 20/14

(54) **VORRICHTUNG ZUM SCHWEBENDEN FÜHREN VON BAHN- ODER BOGENMATERIAL IN EINER VERARBEITUNGSMASCHINE**
DEVICE FOR SUSPENDED GUIDANCE OF WEB OR SHEET MATERIAL IN A PROCESSING MACHINE
DISPOSITIF DE GUIDAGE EN SUSPENSION D'UN MATERIAU EN BANDE OU EN FEUILLE DANS UNE MACHINE D'USINAGE

(30) Priorität: 22.12.2000 DE 10064588
(43) Veröffentlichungstag der Anmeldung: 24.09.2003
(73) Patentinhaber: MAN Roland Druckmaschinen AG, 63075 Offenbach (DE)
(72) Erfinder: WULF, Peter, 50679 Köln (DE)
(74) Vertreter: Stahl, Dietmar, Dipl.-Ing.
(86) Internationale Anmeldenummer: PCT/EP2001/014310
(87) Internationale Veröffentlichungsnummer: WO 2002/051731

(56) Entgegenhaltungen:
- DE-A- 4 014 780
- DE-A- 4 113 465
- US-A- 4 271 601
- US-A- 5 988 633

## Beschreibung

Die Erfindung betrifft eine Vorrichtung zum schwebenden Führen von Bahn- oder Bogenmaterial in einer Verarbeitungsmaschine nach dem Oberbegriff von Anspruch 1. Diese Vorrichtung eignet sich insbesondere zur berührungslosen Bogenführung und Bogenförderung in einer Druckmaschine.

### [Stand der Technik]

Eine bekannte Vorrichtung dieser Art beschreibt DE-OS 19 07 083 mit einem Blaskasten mit einer Führungsfläche und mehreren verteilt angeordneten Blasöffnungen, die jeweils eine in den Blaskasten hinein abgesenkte schräge Leitfläche aufweisen. Allerdings weisen dort die Düsen eine Zunge auf und die radialen Ränder der Leitfläche schließen einen Winkel zwischen 120° und 180° ein. Hiermit wird ein breit gefächerter Strahl, kein gerichteter Strahl, mit flächiger Wirkung erzeugt. Auch sind alle Blasdüsen in gleicher Richtung angeordnet. Dadurch kann nur in einer Richtung eine kaum straffende Wirkung erzeugt werden, was gerade bei dünnem Bogenmaterialien nachteilig ist, da diese dadurch leicht zum Flattern neigen.

Die DE 28 02 610 A1 zeigt Düsen, deren Seitenflächen zur schrägen Leitfläche parallel verlaufen und mit abgesenkter Zunge versehen sind. Diese Düsen sind eng nebeneinander an Blaskästen angeordnet und es ist eine Führungsfläche beschrieben, die aus mehreren Blaskästen besteht und oberhalb und unterhalb von dem zu führenden Bogenmaterial angeordnet sind. In einer Weiterbildung ist den Düsen eine Perforation zugeordnet, welche als zusätzliches Blasmittel die Berührung des Verarbeitungsmaterials mit dem Blaskasten (Führungsfläche) verhindern soll.

Aus DE 89 15 626 U1 ist eine Vorrichtung bekannt, mit der Bogen- oder Bahnmaterial berührungslos an einer Führungsfläche geführt und gefördert wird. Die Vorrichtung weist Düsen mit einem Düsenkörper auf, die jeweils versenkt im Düsenkörper und geneigt zur Außenseite des Düsenkörpers in Richtung Führungsfläche eine Leitfläche für die austretende Blasluftströmung aufweisen. Dabei weist der Düsenkörper eine kegelförmige Vertiefung innerhalb der Führungsfläche auf, in der exzentrisch wenigstens eine Düsenöffnung angeordnet ist.

Gemäß DE 196 28 620 A1 ist eine Leiteinrichtung für frisch bedruckte Bogen bekannt, welche ohne Berührung mit einer Bogenleitfläche über diese hinweggeführt werden sollen. Dazu weist die Bogenleitfläche über diese verteilte, in das Bogenleitblech der Bogenleitfläche einmündende Blasöffnungen auf. Diese Blasöffnungen sind durch wenigstens zwei Arten von Blasluftdüsen gebildet. Die Düsen der ersten Art bestreichen die Bogen mittels eines in Bogenlaufrichtung ausgerichteten Luftstrahlenbündels und die Düsen der zweiten Art bestreichen die Bogen mittels erzeugter Drallströmungen. Dabei sollen im wesentlichen Farbablagerungen an gefährdeten Abschnitten der Bogenleitfläche durch die die Luftströmung erzeugenden Düsen vermieden werden. Die Drallströmungen erzeugenden Düsen sind aufwendig zu fertigen und im Düsenzentrum besteht durch den dort anliegenden Unterdruck Abschmiergefahr. In Kombination mit der Schleppströmung des Bogens ergibt sich aus der Drallströmung der Düse eine starke Turbulenz, was zu einer Beunruhigung des Bogens führt. Dies wirkt sich insbesondere bei Bogen mit niedrigem Flächengewicht oder bei biegeschlaffem Bogenmaterial negativ aus.

Bei diesen Düsenarten ist es nachteilig, dass das Bahn- oder Bogenmaterial im Bereich des stärksten Unterdrucks an den Düsenöffnungen stark angesaugt wird und die Berandung der Düsen oder die Schnittkanten bzw. die zungenförmigen Abschnitte berühren kann. Diese Gefahr besteht insbesondere bei leichten bzw. biegeschlaffen Bahn- oder Bogenmaterialien. Im Ergebnis treten unerwünschte Abschmiereffekte am Material und/oder der Führungsfläche und/oder Markierungen am Material selbst auf.

Aus US-A- 4 271 601 ist ein Bahntrockner nach dem Blasluft-Trageprinzip bekannt. Eine Mehrzahl von Düsenelementen mit denen Luft auf einen berührungslos gefördertes Bahnmaterial geblasen wird, bildet eine Führungsfläche. Die Düsenelemente weisen je einen ringförmigen Düsenspalt auf und je eine zugeordnete Tragfläche auf, an der die Luft abgeleitet wird.

Mehrere Düsenelemente sind bevorzugt mit in einem Verteilerkanal für die Luftversorgung gekoppelt. Die Verteilerkanäle werden von einem Zulaufkanal gespeist und die abgeleitete Luft wird von einem Austrittskanal abgeführt.

### [Aufgabe der Erfindung]

Der Erfindung liegt die Aufgabe zu Grunde eine Vorrichtung der eingangs genannten Art zu schaffen, die die genannten Nachteile vermeidet, die insbesondere einen gleichmäßig verteilten Druckaufbau zum schwebenden Führen von Bahn- oder Bogenmaterial entlang einer Führungsfläche gestattet und die Abschmiergefahr spürbar reduziert.

Die Aufgabe wird durch die Ausbildungsmerkmale von Anspruch 1 gelöst. Weiterbildungen ergeben sich aus den abhängigen Ansprüchen.

Die Vorrichtung zum schwebenden Führen geht von einer Führungsfläche aus an der das Bahn- oder Bogenmaterial in einer Förderrichtung entlang berührungslos mittels eines Luftpolsters geführt wird. Das Luftpolster wird von Düsen gespeist, welche nach dem aerodynamischen Paradoxon arbeiten, wonach das Bahn- oder Bogenmaterial gleichzeitig getragen (Überdruckgebiet) und angesaugt (Unterdruckgebiet) wird. Diese Führungsfläche ist an sich geschlossen und weist nach einer vorgegebenen Verteilung eine Vielzahl eingearbeiteter Düsen auf, die als Luft beaufschlagte (bevorzugt baugleiche) Düsen ausgebildet sind. Bei Ausbildung der Vorrichtung mit nachstehender Düsengeometrie stellt sich eine stabile flatterfreie Schwebeführung des Bahn- oder Bogenmaterials kontaktfrei zur Führungsfläche ein.

Ein erster Vorteil der Erfindung ist darin begründet, dass - ausgehend von einer Vielzahl von Düsen in der Führungsfläche - um eine an sich bekannte Blasöffnung (erste Blasöffnung)-im rückseitigen Bereich jeder Düse eine flächige Absenkung unterhalb der Führungsfläche vertieft zur Ebene der Führungsfläche angeordnet ist. Die flächige Absenkung ist (in Draufsicht) bevorzugt in Kreis- oder Ellipsenform ausgebildet und weist wenigstens eine im rückseitigen Teil angeordnete zweite Blasöffnung auf. An der zweiten Blasöffnung bzw. ggf. einer weiteren (dritte) Blasöffnung, treten im rückwärtigen Bereich Blasströmungen aus der Düse aus, deren Blaskraft stets geringer ist als die Blaskraft an der ersten Blasöffnung. Die erste Blasöffnung erzeugt die Hauptblasströmung und die im rückseitigen Bereich angeordnete zweite Blasöffnung sowie bei Bedarf die dritte Blasöffnung bilden Nebenblasströmungen. Haupt- und Nebenblasströmungen einer Düse sind stets unterschiedlich gerichtet um eine möglichst flächig breite Stützwirkung des Bahn- oder Bogenmaterials zu erzielen. Bei möglichst geringen Unterdruckgebieten, weist somit jede Düse eine Haupt- und wenigstens eine Nebenblasstrahlkomponente auf. Dabei sind die erste und die zweite sowie ggf. die dritte Blasöffnung bei jeder Düse symmetrisch oder asymmetrisch unterhalb der Absenkung anordbar.

Jede Blasöffnung selbst ist aus der Ebene der Führungsfläche zusätzlich abgesenkt angeordnet. Dadurch kann das Bahn- bzw. Bogenmaterial im rückseitigen Bereich der Düse und an der Kante jeder Blasöffnung nicht mehr abschmieren, ohne vorher die Führungsfläche selbst zu berühren. Eine derartige Berührung wird aber durch den gleichmäßigen Druckaufbau zur berührungslosen Förderung zwischen Bahn- bzw. Bogenmaterial und Führungsfläche bei der erfindungsgemäßen Vorrichtung vermieden.

Von Vorteil ist weiterhin, dass über die gesamte Führungsfläche der Vorrichtung ein über eine möglichst große Breite wirkender, gleichmäßiger Druckaüfbau an jeder einzelnen Düse erzielbar ist. Erzielt wird das u.a. dadurch, dass an jeder Düse die Leitflächen - ausgehend von der jeweiligen Blasöffnung bis zum Übergang in die Ebene der Führungsfläche - divergent ausgebildet sind. Jede Düse weist an jeder Blasöffnung eine sich anschließende, divergierende Leitfläche mit seitlichen Flanken an, welche direkt in die Führungsfläche oder in eine Versenkung und von dieser indirekt in die Führungsfläche übergeht. In der Draufsicht ist jede Leitfläche trapezförmig, trompetenförmig oder bevorzugt ellipsenförmig bzw. muldenförmig ausgebildet.

Es ist zusätzlich vorteilhaft, dass jede Düse die oben genannte Divergenz der Leitflächen durch mehrere Blasöffnungen pro Düse unterstützt. An jeder Düse ist eine an sich bekannte erste Blasöffnung und wenigstens eine zweite Blasöffnung angeordnet. In einer Weiterbildung ist eine dritte Blasöffnung und ggf. eine oder mehrere zusätzliche Blasöffnungen jeder Düse zugeordnet. Von einem mit einem Pneumatiksystem in Funktionsverbindung stehenden Strömungskanal, vorzugsweise einem Blaskasten, wird die Blasluft an die Blasöffnungen jeder Düse zugeführt und entsprechend der Anzahl der Blasöffnungen verteilt. Die erste Blasöffnung erzeugt dabei stets die Hauptblasströmung.

Ein weiterer Vorteil besteht darin, dass in einer weiteren Ausbildung in der Führungsfläche der Vorrichtung seitlich zu den Flanken jeder Düse Stützöffnungen angeordnet sind. Diese Stützöffnungen, beispielsweise kleine Bohrungen, sind mit Blasluft (vom Strömungskanal) beaufschlagbar und bewirken einen direkten Strömungsimpuls gegen die Unterseite des Bahn oder Bogenmaterials. Damit wird insbesondere im Bereich der seitlichen Flanken eine zusätzliche Stützung von Bahn- oder Bogenmaterial bewirkt, so dass an gefährdeten Stellen eine schwebende Führung abschmierfrei realisierbar ist.

In einer weiteren Ausbildung ist die flächige Absenkung mit wenigstens einer Stützöffnung, beispielsweise einer Bohrung, ausgebildet. Bevorzugt ist die Stützöffnung in der flächigen Absenkung zentrisch angeordnet. Die Stützöffnung wird über den Strömungskanal mit Blasluft gespeist und die austretende Blasluft bewirkt einen Strömungsimpuls und ist gegen die Unterseite des Bahn- oder Bogenmaterials gerichtet. Damit is im Bereich der flächigen Absenkung eine abschmierfreie schwe bende Führung realisierbar.

Schließlich ist es vorteilhaft, dass die erfindungsgemäße Vorrichtung mit den Düsen durch ein einziges Umformwerkzeug mit relativ geringem Aufwand herstellbar ist.

### [Beispiele]

Die Erfindung soll an einem Ausführungsbeispiel näher erläutert werden. Dabei zeigen:
- Fig. 1: einen Schnitt (A-A) durch die Vorrichtung im Bereich einer Düse in Längsrichtung,
- Fig. 2: eine Draufsicht auf die Düse nach Fig. 1,
- Fig. 3: einen Schnitt (B-B) durch die Vorrichtung im Bereich vor der Blasöffnung der Düse gemäß Fig. 1,
- Fig. 4: eine dreidimensionale Darstellung der Düse nach Fig. 1,
- Fig. 5: eine erste Weiterbildung einer Düse nach Fig. 1,
- Fig. 6: eine zweite Weiterbildung einer Düse nach Fig. 1.

Die Vorrichtung zum schwebenden Führen von Bahn- oder Bogenmaterial 3 weist eine geschlossene Führungsfläche 2 auf, die sich entlang einer Förderstrecke in Förderrichtung 11 des Bahn- oder Bogenmaterials 3 erstreckt. In dieser Führungsfläche 2 sind eine Vielzahl von Düsen 1 nach einer bestimmten Verteilung eingebracht.

Bevorzugt wird eine vorliegende Düse 1 mittels eines Umformwerkzeuges durch einen geradlinigen oder gekrümmten Stanzschnitt (quer zur geplanten Blasrichtung) mit einer geradlinigen oder gekrümmten, ersten (Schnitt-) Kante 17 und wenigstens einer zweiten (Schnitt-) Kante 18 im Bereich einer ersten und einer zweiten Blasöffnung 6,7 und durch Tiefziehen (Absenken des Materials aus der Ebene der Führungsfläche 2) pro Düse 1 erzeugt. Analog dazu ist pro Düse 1 gleichzeitig mit dem Umformwerkzeug eine dritte (Schnitt-) Kante 19 für eine dritte Blasöffnung 8 realisierbar. Die Blasöffnungen 6,7,8 ragen in einen mit einem Pneumatiksystem gekoppelten Strömungskanal 5, beispielsweise einen Blaskasten, hinein.

Eine derartige Düse 1 weist einen rückseitigen Bereich 12 und einen vorderseitigen Bereich 13 auf, wobei die Bereiche 12, 13 durch die Kante 17 der ersten Blasöffnung 6 (Hauptblasöffnung) begrenzt sind.

Im rückseitigen Bereich 12 der Düse 1 ist eine parallel zur Führungsfläche 2 vertieft liegende, an der Kante 17 endende, flächige Absenkung 14 angeordnet. Die durch die Kante 17 begrenzte Absenkung 14 geht bevorzugt in einem definierten Radius in die Ebene der erhöht angeordneten Führungsfläche 2 über.
Die flächige Absenkung 14 ist in Draufsicht betrachtet bevorzugt kreisförmig (Fig. 2) oder ellipsenförmig angeordnet.

Im vorderseitigen Bereich 13 jeder Düse 1 ist unterhalb der Kante 17 die erste Blasöffnung 6 angeordnet. An der Blasöffnung 6 beginnt eine vertieft liegende Leitfläche 4, die in einem definierten Winkel in die Ebene der Führungsfläche 2 bevorzugt divergent ausläuft. Die Leitfläche 4 ist ferner durch eine erste Flanke 9 und eine zweite Flanke 10 begrenzt. Die Flanken 9, 10 sind geschlossene Seitenflächen und verlaufen von der Leitfläche 4 flach oder gekrümmt geneigt in die Ebene der höher angeordneten Führungsfläche 2 aus.

Im rückseitigen Bereich 12 weist die Absenkung 14 die zweite Kante 18 und bevorzugt die dritte Kante 19 auf, wobei an den Kanten 18,19 die Absenkung 14 endet. Die Kanten 18,19 im rückseitigen Bereich 12 sind von der ersten Kante 17 abgewandt angeordnet.

Unterhalb dieser Kanten 18, 19 sind die Blasöffnungen 7,8 angeordnet an denen je eine vertieft liegende Leitfläche 4, die in einem definierten Winkel in die Ebene der Führungsfläche 2 bevorzugt divergent ausläuft, beginnt. Jede Leitfläche 4 ist wiederum durch eine erste Flanke 9 und eine zweite Flanke 10 begrenzt. Die Flanken 9,10 sind geschlossene Seitenflächen und verlaufen von der Leitfläche 4 flach oder gekrümmt geneigt in die Ebene der höher angeordneten Führungsfläche 2.

Bevorzugt enden bei jeder Düse 1 (mit zwei oder drei Blasöffnungen 6-8) die Seitenflächen der Flanken 9,10 in der Führungsfläche 2 mit einem definierten Radius in einer Verrundung 21, welche auch die in die Führungsfläche 2 endende Leitfläche 4 einschließt (Fig. 5). Damit ist zusätzlich ein mögliches Abschmieren des Bahn- bzw. Bogenmaterials 3 vermeidbar. Es weist somit jede Düse 1 in der Ebene der Führungsfläche 2 eine umlaufende Verrundung 21 auf und die Leitflächen 4 jeder Düse 1 gehen in die Verrundung 21 über.

In der Ausbildung einer Düse 1 mit zwei Blasöffnungen 6,7 bzw. mit drei Blasöffnungen 6,7,8 treten somit zwei bzw. drei Blaslufströmungen aus jeder einzelnen Düse 1 aus. Die erste Blasöffnung 6 im vorderseitigen Bereich 13 ist die Hauptblasöffnung. Die zweite und je nach Ausbildung auch die dritte Blasöffnung 7,8 im rückseitigen Bereich 12 sind Nebenblasöffnungen. Alle an den Blasöffnungen 6,7,8 austretende Blasluftströmungen weisen den gleichen Druck auf. Die an den Blasöffnungen 7,8 (Nebenblasöffnungen) austretenden Blasluftströmungen weisen ein geringes Luftvolumen auf. Hingegen weist die an der Blasöffnung 6 (Hauptblasöffnung) austretende Blasluftströmung stets ein größeres Luftvolumen auf, so dass an der Blasöffnung 6 die größte Blaskraft anliegt.

Unter Beibehaltung der Bereiche 12, 13 sind die Blasöffnungen 6,7,8 und somit deren Blasströmungen zueinander unterschiedlich angeordnet, um eine möglichst große Fläche für die schwebende Führung zu schaffen.

Bei der erfindungsgemäßen Düse 1 ist beispielsweise wenigstens eine Blasströmung in Förderrichtung 11 und eine weitere Blasströmung entgegen der Förderrichtung 11 ausgerichtet.
Die Anordnung der Blasöffnungen 6,7 und ggf. 8 ist unter Berücksichtigung der Bereiche 12,13 asymmetrisch, bevorzugt jedoch symmetrisch aufgebaut.
Bevorzugt ist jedoch die an der ersten Blasöffnung 6 austretende Blasströmung (Hauptblasströmung) mit dem größten Luftvolumen mit einer Komponente gegen die Förderrichtung 11 gerichtet und wenigstens eine Komponente der Blasluftströmung der zweiten Blasöffnung 7 (und ggf. die Blasluftströmung der dritten Blasöffnung 8) ist in Förderrichtung 11 des Bahnoder Bogenmaterials 3 gerichtet. In einer weitern Ausbildung sind auch quer zur Förderrichtung 11 gerichtete Blasströmungen realisierbar.

In einer weiteren Ausbildung ist eine Komponente der Blasluftströmung der ersten Blasöffnung 6 quer zur Förderrichtung 11 des Bahn- oder Bogenmaterials 3 und eine Komponente der Blasluftströmung wenigstens der zweiten Blasöffnung 7 quer zur Förderrichtung 11 des Bahn- oder Bogenmaterials 3 gerichtet ist.

Ausgehend von wenigstens zwei separaten Blasöffnungen 6, 7, bevorzugt von drei separaten Blasöffnungen 6,7,8 , pro Düse 1 wird ein über eine große Breite wirkenden Druckaufbau zwischen Führungsfläche 2 und Unterseite des Bahn- oder Bogenmaterials 3 erzielt.

Derartige Düsen 1 sind beispielsweise mit einem Druck von etwa 50 bis 500 Pa mit einem gasförmigen Medium beaufschlagbar. Als gasförmiges Medium ist beispielsweise Luft einsetzbar, welche in einem an der Rückseite der Führungsfläche 2 angeordneten Strömungskanal 5 von einem Pneumatiksystem, bevorzugt wenigstens einem Lüfter, in diesen Strömungskanal 5 eingebracht wird.

In einer Weiterbildung ist wenigstens eine mit dem Strömungskanal 5 und Pneumatiksystem in Funktionsverbindung stehende Stützöffnung 16 im Bereich der Absenkung 14 angeordnet, um das Bahn- oder Bogenmaterial 3 im rückseitigen Bereich 12 der Düse 1 zu stützen und die Abschmiergefahr spürbar zu reduzieren. Die Stützöffnung 16 ist hierbei bevorzugt zentrisch in der Absenkung 14 angeordnet.
Jede Düse 1 weist im Kreissektor zwischen zwei Blasöffnungen (erste und zweite Blasöffnung 6,7 und/oder zweite und dritte Blasöffnung 7,8 und/oder erste und dritte Blasöffnung 6,8) jeweils wenigstens eine mit Blasluft gespeiste Stützöffnung 16 aufweist, welche mit dem Strömungskanal 5 in Funktionsverbindung ist.
In einer weiteren Ausbildung sind'seitlich zu den Flanken 9, 10 jeweils wenigstens eine Stützöffnung 16 in der Führungsfläche 2 angeordnet, welche mittels Pneumatiksystem und Strömungskanal 5 mit Blasluft versorgt werden. Bevorzugt sind diese Stützöffnungen 16 in der Nähe der Blasöffnungen 6,7,8 angeordnet, da im Bereich der Blasöffnungen 6,7,8 der größte Unterdruck vorliegt.
Die Austrittsfläche einer derartigen Stützöffnung 16 ist ≤ der Austrittsflächen der einzelnen Blasöffnungen 7, 8. Die Summe Σ der Austrittsflächen der Stützbohrungen 16 ist < (kleiner) als die Summe Σ der Austrittsöffnungen der Blasöffnungen 6-8.

In einer weiteren Ausbildung weist eine Düse 1 mit wenigstens zwei Blasöffnungen 6, 7 (gemäß Fig. 4 sind drei Blasöffnungen 6,7,8 gezeigt), eine in der Führungsfläche 2 jede Düse 1 einschließende umlaufend angeordnete Versenkung 20 auf. Jede Versenkung 20 ist zur Ebene der Führungsfläche 2 vertieft angeordnet. Damit ist zusätzlich ein mögliches Abschmieren des Bahn- bzw. Bogenmaterials 3 vermeidbar. Es weist somit jede Düse 1 eine zur Ebene der Führungsfläche 2 tiefer angeordnete, umlaufende Versenkung 20 auf und die Leitflächen 4 jeder Düse 1 gehen in die Versenkung 20 über.

In den Fig. 4 und 5 sind Düsen 1 gezeigt, die Blasöffnungen 6, 7, 8 mit einer Querschnittsfläche für den Luftaustritt in Form eines Halbkreises aufweisen. Dabei gehen die Leitflächen 4 muldenförmig gekrümmt in die Flanken 9,10 über. Dabei sind die Leitflächen 4 bevorzugt ellipsenförmig (Fig.4, 5) ausgebildet.
Die Flanken 9,10 gehen mittels umlaufender Verrundung 21 (Fig. 5) oder umlaufender Versenkung 21 (Fig. 4) in die Ebene der Führungsfläche 2 über.

Die Anordnung von Düsen 1 mit umlaufender Verrundung 21 oder umlaufender Versenkung 21 ist dabei nicht auf die Ausbildungen gemäß Fig.4 und 5 beschränkt. Vielmehr ist diese Anordnung auch in einer Ausbildung der Düse 1 gemäß Fig. 6 einsetzbar.

### [Bezugszeichenliste]

- 1: Düse
- 2: Führungsfläche
- 3: Bahn- oder Bogenmaterial
- 4: Leitfläche
- 5: Strömungskanal
- 6: erste Blasöffnung
- 7: zweite Blasöffnung
- 8: dritte Blasöffnung
- 9: erste Flanke
- 10: zweite Flanke
- 11: Förderrichtung
- 12: rückseitiger Bereich
- 13: vorderseitiger Bereich
- 14: Absenkung
- 15: Übergang
- 16: Stützöffnung
- 17: Kante
- 18: Kante
- 19: Kante
- 20: Versenkung
- 21: Verrundung

## Patentansprüche

1. Vorrichtung zum schwebenden Führen von Bahn- oder Bogenmaterial in einer Verarbeitungsmaschine, insbesondere einer Druckmaschine, in Förderrichtung entlang einer geschlossenen Führungsfläche (2) eines Strömungskanals (5), welcher mit einem Pneumatiksystem gekoppelt ist, wobei die Führungsfläche (2) eine Mehrzahl von Düsen (1) mit Blasöffnungen und daran angrenzenden, schräg in die Innenseite des Strömungskanals (5) abgesenkter Leitflächen (4) aufweist,
**dadurch gekennzeichnet,**
**dass** jede Düse (1) bezogen auf eine geradlinige oder gekrümmte Kante (17) einen rückseitigen Bereich (12) und einen vorderseitigen Bereich (13) aufweist,
**dass** der rückseitige Bereich (12) eine zur Führungsfläche (2) vertieft angeordnete, flächige Absenkung (14) aufweist, welche an der Kante (17) endet und in die Führungsfläche (2) übergeht, und wenigstens eine zweite von der ersten Kante (17) abgewandte, die Absenkung (14) begrenzende Kante (18) aufweist,
**dass** unterhalb der ersten Kante (17) eine erste Blasöffnung (6) für den vorderseitigen Bereich (13) und unterhalb der zweiten Kante (18) eine zweite Blasöffnung (7) für den rückseitigen Bereich (12) angeordnet sind,
**dass** sich an die Blasöffnungen (6, 7) eine in die Ebene der Führungsfläche (2) geneigt übergehende Leitfläche (4) jeweils anschließt, die durch eine erste Flanke (9) und eine zweite Flanke (10) als seitlich geschlossene Seitenflächen begrenzt ist, wobei an der ersten Blasöffnung (6) stets die größere Blaskraft anliegt.

2. Vorrichtung nach Anspruch 1,
**dadurch gekennzeichnet,**
**dass** im rückseitigen Bereich (12) die Absenkung (14) eine dritte von der ersten Kante (17) abgewandte, die Absenkung (14) begrenzende Kante (19) aufweist, dass unterhalb dieser Kante (19) wenigstens eine dritte Blasöffnung (8) für den rückseitigen Bereich (12) angeordnet ist und dass sich an die Blasöffnung (8) eine in die Ebene der Führungsfläche (2) geneigt übergehende Leitfläche (4) anschließt, die durch eine erste Flanke (9) und eine zweite Flanke (10) als seitlich geschlossene Seitenflächen begrenzt ist.

3. Vorrichtung nach Anspruch 1,
**dadurch gekennzeichnet,**
**dass** die flächige Absenkung (14) kreis- oder ellipsenförmig ausgebildet ist.

4. Vorrichtung nach Anspruch 1,
**dadurch gekennzeichnet,**
**dass** eine Komponente der Blasluftströmung der ersten Blasöffnung (6) gegen die Förderrichtung (11) des Bahnoder Bogenmaterials (3) und wenigstens eine Komponente der Blasluftströmung der zweiten Blasöffnung (7) in Förderrichtung (11) des Bahn- oder Bogenmaterials (3) gerichtet ist.

5. Vorrichtung nach Anspruch 1,
**dadurch gekennzeichnet,**
**dass** eine Komponente der Blasluftströmung der ersten Blasöffnung (6) quer zur Förderrichtung (11) des Bahn- oder Bogenmaterials (3) und eine Komponente der Blasluftströmung wenigstens der zweiten Blasöffnung (7) quer zur Förderrichtung (11) des Bahn- oder Bogenmaterials (3) gerichtet ist.

6. Vorrichtung nach Anspruch 1,
**dadurch gekennzeichnet,**
**dass** jede Düse (1) in der Ebene der Führungsfläche (2) eine umlaufende Verrundung (21) aufweist und die Leitflächen (4) jeder Düse (1) in die Verrundung (21) übergehen.

7. Vorrichtung nach Anspruch 1,
**dadurch gekennzeichnet,**
**dass** jede Düse (1) eine zur Ebene der Führungsfläche (2) tiefer angeordnete, umlaufende Versenkung (20) aufweist und die Leitflächen (4) jeder Düse (1) in die Versenkung (20) übergehen.

8. Vorrichtung nach Anspruch 1,
**dadurch gekennzeichnet,**
**dass** jede Blasöffnung (6, 7, 8) einer Düse (1) eine Querschnittsfläche für den Luftaustritt in Form eines Halbkreises aufweist, wobei die Leitfläche (4) muldenförmig gekrümmt in die Flanken (9,10) übergeht.

9. Vorrichtung nach Anspruch 1,
**dadurch gekennzeichnet,**
**dass** die Flanken (9, 10) in ihrer Breite divergent angeordnet sind.

10. Vorrichtung nach Anspruch 1,
**dadurch gekennzeichnet, dass** die Düsen (1) mit einem Druck eines gasförmigen Mediums von 50 bis 500 Pa beaufschlagbar sind.

11. Vorrichtung nach Anspruch 1,
**dadurch gekennzeichnet,**
**dass** seitlich zu den Flanken (9, 10) jeweils wenigstens eine Stützöffnung (16) in der Führungsfläche (2) angeordnet ist, welche mit dem Strömungskanal (5) in Funktionsverbindung ist.

12. Vorrichtung nach Anspruch 1,
**dadurch gekennzeichnet,**
**dass** in der Absenkung (14) wenigstens eine mit Blasluft gespeiste Stützöffnung (16) angeordnet ist, welche mit dem Strömungskanal (5) in Funktionsverbindung ist.

13. Vorrichtung nach Anspruch 9,
**dadurch gekennzeichnet,**
**dass** die Stützöffnung (16) zentrisch in der Absenkung (14) angeordnet ist.

14. Vorrichtung nach Anspruch 1 oder Anspruch 2,
**dadurch gekennzeichnet,**
**dass** jede Düse (1) im Kreissektor zwischen zwei Blasöffnungen (erste und zweite Blasöffnung 6,7 oder zweite und dritte Blasöffnung 7,8 oder erste und dritte Blasöffnung 6,8) jeweils wenigstens eine mit Blasluft gespeiste Stützöffnung (16) aufweist, welche mit dem Strömungskanal (5) in Funktionsverbindung ist.

## Claims

1. Device for suspended guidance of web or sheet materials in a processing machine, particularly a printing press, in the feed direction along a closed guide surface (2) of a flow channel (5) which is linked with a pneumatic system, wherein the guide surface (2) has a plurality of nozzles (1) with blowing openings and, bordering thereon, guide surfaces (4) lowered obliquely into the inside of the flow channel (5), **characterised in that** each nozzle (1) has, taken relative to a straight line or curved edge (17), a rearwards region (12) and a forwards region (13), that the rearwards region (12) has a depressed area (14) arranged lowered relative to the guide surface (2), which ends at the edge (17) and which merges into the guide surface (2) and which has at least a second edge (18) bordering on the depression (14) turned away from the first edge (17),
that below the first edge (17) a first blowing opening (6) for the forwards region (13) and below the second edge (18) a second blowing opening (7) for the rearwards region (22) are arranged, that in each case at the blowing openings (6, 7) there is a guide surface (4) merging inclined into the plane of the guide surface (2), which is bordered by a first flank (9) and a second flank (10) as laterally closed side flanks, wherein the larger blowing force is always present at the first blowing opening (6).

2. Device according to Claim 1, **characterised in that** in the rearwards region (12) the depression (14) has a third edge (19) limiting the depression (14) and turned away from the first edge (17), that, below this edge (19), at least a third blowing opening (8) is arranged for the rearwards region (12) and that, at the blowing opening (8), a guide surface (4) merging inclined into the plane of the guide surface (2) abuts, which is limited by a first flank (9) and a second flank (10) as laterally closed side flanks.

3. Device according to Claim 1, **characterised in that** the depressed area (14) is constructed in the shape of a circle or ellipse.

4. Device according to Claim 1, **characterised in that** a component of the blown air stream of the first blowing opening (8) is directed counter to the feed direction (11) of the web or sheet material (3) and at least one component of the blown air stream of the second blowing opening (7) is directed in the feed direction (11) of the web or sheet material (3).

5. Device according to Claim 1, **characterised in that** a component of the blown air stream of the first blowing opening (6) is directed transversely to the feed direction (11) of the web or sheet material (3) and a component of the blown air stream of at least the second blowing opening (7) is directed transversely to the feed direction (11) of the web or sheet material (3).

6. Device according to Claim 1, **characterised in that** each nozzle (1) in the plane of the guide surface (2) has a peripheral rounding (21) and the guide surfaces (4) of each nozzle (1) merge into the rounding (21).

7. Device according to Claim 1, **characterised in that** each nozzle (1) has a depression (20) surrounding it arranged deeper relative to the plane of the guide surface (2) and the guide surfaces (4) of each nozzle (1) merge into the depression (20).

8. Device according to Claim 1, **characterised in that** each blowing opening (6, 7, 8) of nozzle (1) has a cross-sectional surface for air outflow in the form of a semi-circle, wherein the guide surface (4) merges in the shape of a trough curvedly into the flanks (9, 10).

9. Device according to Claim 1, **characterised in that** the flanks (9, 10) are arranged divergently in their width.

10. Device according to Claim 1, **characterised in that** the nozzles (1) can be subjected to a pressure of a gaseous medium from 50 to 500 Pa.

11. Device according to Claim 1, **characterised in that** laterally to the flanks (9, 10) in each case there is arranged at least one support opening (16) in the guide surface (2) which is functionally connected with the flow channel (5).

12. Device according to Claim 1, **characterised in that**, in the depression (14), at least one support opening (16) fed with blown air is arranged, which is functionally connected with the feed channel (5).

13. Device according to Claim 9, **characterised in that** the support opening (16) is arranged centrally in the depression (14).

14. Device according to Claim 1 or Claim 2, **characterised in that** each nozzle (1) in the circular sector between two blowing openings (first and second blowing openings 6, 7 or second and third blowing openings 7, 8 or first and third blowing openings 6, 8) has in each case at least one support opening (16) fed with blown air, which is functionally connected with the flow channel (5).

## Revendications

1. Dispositif destiné à guider en suspension un matériau sous forme de bande ou de feuilles dans une machine de traitement, en particulier une machine à imprimer, dans le sens de transport le long d'une surface de guidage (2) fermée d'un canal d'écoulement (5), lequel est couplé à un système pneumatique, la surface de guidage (2) présentant une pluralité de buses (1) avec des ouvertures de soufflage et des surfaces de conduite (4) adjacentes à celles-ci creusées obliquement dans la face intérieure du canal d'écoulement (5),
**caractérisé en ce que** chaque buse (1) présente une zone arrière (12) et une zone avant (13) rapportées à une arête (17) droite ou courbe, **en ce que** la zone arrière (12) présente un creux (14) plan agencé en retrait par rapport à la surface de guidage (2), lequel se termine à l'arête (17) et se fond dans la surface de guidage (2), et présente au moins une deuxième arête (18) délimitant le creux (14) et orientée à l'opposé de la première arête (17), **en ce que** sont agencées, en dessous de la première arête (17), une première ouverture de soufflage (6) pour la zone avant (13) et, en dessous de la deuxième arête (18), une deuxième ouverture de soufflage (7) pour la zone arrière (12), **en ce que**, à chacune des ouvertures de soufflage (6, 7), est raccordée une surface de conduite (4) débouchant de façon inclinée dans le plan de la surface de guidage (2), laquelle surface de conduite (4) est délimitée par un premier flanc (9) et un second flanc (10) en tant que surfaces latérales fermées latéralement, la force de soufflage la plus importante se trouvant toujours au niveau de la première ouverture de soufflage (6).

2. Dispositif selon la revendication 1,
**caractérisé en ce que**, dans la zone arrière (12), le creux (14) présente une troisième arête (19) orientée à l'opposé de la première arête (17) et délimitant le creux (14), **en ce que**, en dessous de cette arête (19), est agencée au moins une troisième ouverture de soufflage (8) pour la zone arrière (12), et **en ce qu'**une surface de conduite (4) débouchant de manière inclinée dans le plan de la surface de guidage (2) est raccordée à l'ouverture de soufflage (8), laquelle surface de conduite (4) est délimitée par un premier flanc (9) et par un second flanc (10) en tant que surfaces latérales fermées latéralement.

3. Dispositif selon la revendication 1,
**caractérisé en ce que** le creux (14) plan est réalisé en forme de cercle ou d'ellipse.

4. Dispositif selon la revendication 1,
**caractérisé en ce qu'**une composante du flux d'air soufflé de la première ouverture de soufflage (6) est orientée à l'opposé du sens de transport (11) du matériau sous forme de bande ou de feuilles (3) et au moins une composante du flux d'air soufflé de la deuxième ouverture de soufflage (7) est orientée dans le sens de transport (11) du matériau sous forme de bande ou de feuilles (3).

5. Dispositif selon la revendication 1,
**caractérisé en ce qu'**une composante du flux d'air soufflé de la première ouverture de soufflage (6) est orientée transversalement au sens de transport (11) du matériau sous forme de bande ou de feuilles (3) et une composante du flux d'air soufflé d'au moins la deuxième ouverture de soufflage (7) est orientée transversalement au sens de transport (11) du matériau sous forme de bande ou de feuilles (3).

6. Dispositif selon la revendication 1,
**caractérisé en ce que** chaque buse (1) présente un arrondi périphérique (21) dans le plan de la surface de guidage (2) et les surfaces de conduite (4) de chaque buse (1) se fondent dans l'arrondi (21).

7. Dispositif selon la revendication 1,
**caractérisé en ce que** chaque buse (1) présente une dépression périphérique (20) agencée en retrait par rapport au plan de la surface de guidage (2) et les surfaces de conduite (4) de chaque buse (1) se fondent dans la dépression (20).

8. Dispositif selon la revendication 1,
**caractérisé en ce que** chaque ouverture de soufflage (6, 7, 8) d'une buse (1) présente une surface de section transversale pour la sortie d'air en forme de demi-cercle, la surface de conduite (4) débouchant, courbée en forme d'auge, dans les flancs (9, 10).

9. Dispositif selon la revendication 1,
**caractérisé en ce que** les flancs (9, 10) sont agencés de manière divergente dans leur largeur.

10. Dispositif selon la revendication 1,
**caractérisé en ce que** les buses (1) peuvent être alimentées par un fluide sous forme gazeuse sous une pression comprise entre 50 et 500 Pa.

11. Dispositif selon la revendication 1,
**caractérisé en ce que**, latéralement à chaque flanc (9, 10), il est agencé au moins une ouverture de support (16) dans la surface de guidage (2), laquelle est en liaison fonctionnelle avec le canal d'écoulement (5).

12. Dispositif selon la revendication 1,
**caractérisé en ce que**, dans le creux (14), il est agencé au moins une ouverture de support (16) alimentée en air soufflé, laquelle est en liaison fonctionnelle avec le canal d'écoulement (5).

13. Dispositif selon la revendication 9,
**caractérisé en ce que** l'ouverture de support (16) est agencée de façon centrale dans le creux (14).

14. Dispositif selon la revendication 1 ou la revendication 2,
**caractérisé en ce que** chaque buse (1) présente dans chaque secteur de cercle entre deux ouvertures de soufflage (première et deuxième ouverture de soufflage 6, 7 ou deuxième et troisième ouverture de soufflage 7, 8 ou première et troisième ouverture de soufflage 6, 8) au moins une ouverture de support (16) alimentée en air soufflé, laquelle est en liaison fonctionnelle avec le canal d'écoulement (5).
